# EUROPÄISCHE PATENTSCHRIFT

(11) **EP 1 843 104 B1**
(45) Veröffentlichungstag und Bekanntmachung des Hinweises auf die Patenterteilung: **07.12.2011**
(21) Anmeldenummer: 07006255.9
(22) Anmeldetag: 27.03.2007
(51) Int. Cl.: F24D 19/02

(54) **Verstellbare Haltevorrichtung**
Adjustable mounting device
Dispositif de support réglable

(30) Priorität: 07.04.2006 DE 202006005837 U
(43) Veröffentlichungstag der Anmeldung: 10.10.2007
(73) Patentinhaber: Ulamo Holding BV, 7071 PR Ulft (NL)
(72) Erfinder: ten Brincke, Hendrikus Gerardus Bernadus Maria, 7081 GJ Gendringen (NL)
(74) Vertreter: Demski, Siegfried

(56) Entgegenhaltungen:
- DE-A1-102004 032 163
- DE-U1- 9 402 737
- GB-A- 2 424 266

## Beschreibung

Die Erfindung betrifft eine Haltevorrichtung für einen Heizkörper, insbesondere Plattenheizkörper, bestehend aus einer ortsfesten Wandkonsole und einer daran anordbare, verstellbare Halteeinrichtung mit einem Klemmbügel, wobei die Wandkonsole zumindest ein unteres Aufnahmeelement für den Heizkörper aufweist.

Die Haltevorrichtungen werden zur Montage von Heizkörpern, besonders bevorzugt von Plattenheizkörpern, eingesetzt. Im Wesentlichen besteht die Haltevorrichtung aus einer ortsfesten Wandkonsole und eine gegenüber der Wandkonsole höhenverstellbaren Halteeinrichtung, die unmittelbar mit ihrem Ende die obere Kante des Plattenheizkörpers übergreift und somit für einen ausreichenden Halt sorgt. Die Wandkonsole wird an einer Wand angeschraubt und ermöglicht somit das nachträgliche Einhängen eines Plattenheizkörpers in einer vertikalen Position, wobei der Plattenheizkörper im unteren Bereich auf das umgebogene Ende der Wandkonsole aufgesetzt und mittels der höhenverstellbaren Halteeinrichtung befestigt wird. Zu diesem Zweck ist es bekannt, die Halteeinrichtung durch verschiedene Hilfsmittel in der Höhe verstellbar auszuführen und insbesondere in der jeweiligen Position soweit zu fixieren, dass ein ungewolltes und unbeabsichtigtes Lösen ausgeschlossen ist.

Aus dem Stand der Technik sind beispielsweise Haltevorrichtungen dieser Art bekannt, die entweder über Reibschluss, welcher zwischen der Wandkonsole und der Halteeinrichtung hergestellt wird, oder über Raststufen eine Höhenverstellung ermöglichen. Die Raststufen können beispielsweise aus einzelnen Durchbrüchen in der Wandkonsole bestehen, in die korrespondierende Vorsprünge der Halteeinrichtung, welche an federelastischen Schenkeln angeformt sind, eingreifen. Zum Lösen der Haltevorrichtung können beispielsweise die Schenkelenden zusammengedrückt werden, sodass der Kontakt zwischen den Vorsprüngen und den Durchbrüchen aufgehoben wird. Auf diese Art und Weise wird es möglich, die komplette Haltevorrichtung soweit aus der Wandkonsole herauszuziehen, dass eine Entnahme des Plattenheizkörpers möglich ist.

Zur Montage wird der Plattenheizkörper auf die Wandkonsole aufgesetzt und die Halteeinrichtung von oben soweit in die Wandkonsole eingeschoben bis die Halteeinrichtung mit ihrem oberen Ende den Rand des Plattenheizkörpers umgreift. Derartige Ausführungsformen haben sich bewährt, jedoch wird von einigen Kunden eine Feinjustierung der Halteeinrichtung erwünscht, sodass beispielsweise Raststufen nur bedingt einsetzbar sind.

Soweit lediglich ein Rückschluss zwischen Wandkonsole und Haltevorrichtung vorliegt, kann bei größerer Krafteinwirkung nicht ausgeschlossen werden, dass eine Relativverschiebung stattfindet und der Plattenheizkörper somit nicht mehr ausreichend gehalten wird.

Aus dem Gebrauchsmuster DE 94 02 737 U1 ist eine Konsole für Heizkörper bekannt, welche aus einer Wandkonsole mit einem unteren Aufnahmeelement und einem oberen Klemmbügel besteht. Zur Fixierung des Klemmbügels ist ein Schraubbolzen vorgesehen, welcher in ein Gewinde eines Führungsansatzes eindrehbar ist und mit seiner Spitze zwei gabelförmige Enden des Führungsansatzes auseinanderdrückt, sodass eine Verklemmung in der Wandkonsole erfolgen kann. Durch diese Konstruktion ist jedoch keine Feinjustierung des Klemmbügels während der Montage und nachträglich möglich.

Aus der DE 10 2004 032 163 A1 ist eine Heizkörper-Befestigungsschiene bekannt, welche ebenfalls aus einer Wandkonsole mit einem unteren Aufnahmeelement und einem oberen Klemmbügel besteht. Diese Ausführung geht von zwei auseinander schiebbaren Wandelementen aus, um somit einen Höhenausgleich vornehmen zu können. Der Klemmbügel ist hierbei an einem Ende der Wandkonsole fest montiert und ermöglicht keine Feinjustierung.

Aus der britischen Anmeldung GB 2 424 266 A ist eine Haltevorrichtung für eine Wandmontage bekannt. Die Haltevorrichtung besteht aus zwei Winkelprofilen, weiche relativ zueinander verschiebbar gelagert sind. Eine Begrenzung des Verschiebungsweges erfolgt mit Hilfe von Langlöchern und Führungsbolzen. Die Führungselemente weisen zwei rechtwinklige Blechlaschen auf, in welche eine Schraube einerseits eingeführt und andererseits in ein Gewinde eindrehbar gestaltet ist. Somit kann mit Hilfe der Stellschraube eine Höhenverstellung vorgenommen werden. Diese Art der Montagevorrichtung ist für Heizkörper vorgesehen, welche mit Hilfe von Einhängelaschen in die Befestigungsvorrichtung einhängbar ausgebildet sind und eine nachträgliche Höhenverstellung ermöglicht.

Aus diesem Grund liegt der Erfindung die Aufgabe zugrunde, eine neuartige Haltevorrichtung zu schaffen, welche jederzeit eine Nachjustierung ermöglicht und hierbei auf einen Kontakt zwischen Wandkonsole und Halteeinrichtung in Form eines Reibschlusses oder einer Raststufe verzichtet.

Erfindungsgemäß ist zur Lösung der Aufgabe vorgesehen, dass die Halteeinrichtung einen in die Wandkonsole einrastenden Führungseinsatz und der Klemmbügeleine orstfest, aber drehbar gehaltene Stellschraubeaufweist, welche in ein Gewinde des Führungseinsatzes eingreift, sodass der Klemmbügel gegenüber dem Führungseinsatz höhenverstellbar ist. Weitere vorteilhafte Ausgestaltungen der Erfindung ergeben sich aus den Unteransprüchen.

Bei der vorliegenden Erfindung ist die Halteeinrichtung mit einem Klemmbügel ausgestattet, der den oberen Rand des Plattenheizkörpers übergreift und durch eine Stellschraube in der Höhe verstellt werden kann. Bei dieser aufgezeigten Lösung wird die Stellschraube drehbar aber ortsfest gehalten, sodass durch die Stellschraube eine Relativbewegung zwischen Wandkonsole und Halteeinrichtung in Form des Klemmbügels ermöglicht wird. Zu diesem Zweck besteht die Halteeinrichtung aus einem Klemmbügel und einem Führungseinsatz, der unmittelbar zwischen die Schenkel der Wandkonsole eingeführt werden kann und dort in einer Position verankert wird. Hierzu liegt der Führungseinsatz mit einer Auflageschulter auf dem oberen Rand der Wandkonsole auf, während eine Verriegelungsnase, welche einstückig mit dem Führungseinsatz verbunden ist, in einer Nut oder in einem Durchbruch der Wandkonsole aufgenommen ist. Durch diese Lösung ist gleichzeitig sicher gestellt, dass der Führungseinsatz nicht unbeabsichtigt aus der Wandkonsole gleiten kann. Die Verriegelungsnase übernimmt darüber hinaus die Funktion eines Widerlagers für den Führungseinsatz, damit dieser beim Festklemmen des Plattenheizkörpers nicht aus der Wandkonsole herausgezogen wird. In der Regel besteht dieser Führungseinsatz aus einem Kunststoff, während der Klemmbügel aus Metall gefertigt ist Der Führungseinsatz ist mit dem Klemmbügel hierbei über Verriegelungselemente verbunden, die beispielsweise aus einem Durchbruch in dem Klemmbügel und diesen hintergreifende Haltekrallen, welche einstückig an den Führungseinsatz angeformt sind, besteht. Zur Vormontage wird der Führungseinsatz mit Hilfe der Haltekrallen an den Klemmbügel geklipst, sodass die beiden spiegelsymmetrischen Haltekrallen elastisch federnd nach innen gebogen und sodann nach vollständigem Aufsetzen den Durchbruch in der Art hintergreifen, dass der Führungseinsatz und der Klemmbügel eine Einheit bildet. Hierbei ist u. a. vorgesehen, dass in die Aussparung des Klemmbügel mehrere Raststufen in Form von Vorsprüngen oder Noppen eingearbeitet sind, sodass der Führungseinsatz in verschiedenen Positionen relativ zu dem Klemmbügel aufgenommen werden kann.

Der Führungseinsatz weist in weiterer Ausgestaltung der Erfindung eine feststehende Konsole mit einem zylindrischen Ansatz auf, in dem eine geschlitzte Gewindebohrung enthalten ist, wobei in einer Vertiefung der Konsole ein Metalleinsatz mit zwei Metallzungen aufgenommen ist und die beiden Metallzungen derart ausgebildet sind, dass ihre Enden in die Gewindebohrung und damit in die Gewindegänge der Stellschraube hineinragen. Auf diese Weise wird sicher gestellt, dass die Stellschraube in jeder beliebigen Position infolge der auftretenden Reibungskräfte ausreichend fixiert ist, sodass in Art eines Federringes oder einer Federscheibe ein selbstständiges Lösen verhindert wird. Durch den geschlitzten zylindrischen Ansatz mit Gewindebohrung wird eine elastische Aufweitung der Gewindebohrung ermöglicht, sodass die Stellschraube von oben durch die Gewindegänge eingedrückt werden kann, ohne dass das Gewinde oder die Gewindebohrung beschädigt wird. Die Länge der Federzungen ist so festgelegt, dass diese federnd von einem Gewindegang zum nächsten durch ein deutlich wahrnehmbares Klickgeräusch springen können. Die Stellschraube ist hierbei in einer Bohrung des Haltebügels aufgenommen und durch Sicherungsscheiben in der Art gesichert, dass eine Verdrehbarkeit zwar gewährleistet ist, jedoch der Kopf der Stellschraube in einer Position mit einer direkten Anlage an den Klemmbügel gehalten ist. Somit wird sicher gestellt, dass die Stellschraube mit ihrem Kopfende immer an dem Klemmbügel anliegt und eine einmal festgelegte Position beibehält. Mit einem Schraubendreher besteht nach erfolgter Montage des Plattenheizkörpers somit die Möglichkeit den auf den Rand des Plattenheizkörpers aufgelegten Klemmbügel grob vorzuspannen, indem die Stellschraube in die Gewindebohrung nach unten durchgedrückt wird. Bereits hierdurch wird der obere Rand des Plattenheizkörpers durch den Klemmbügel sicher gehalten. Im Bedarfsfall kann aber durch wenige Umdrehungen der Stellschraube eine weitere Verspannung erfolgen, um einen ausreichenden sicheren Halt des Plattenheizkörpers zu gewährleisten. Die in der Aussparung des Klemmbügels vorgesehenen Raststufen sind hierbei an die Abmessungen der Haltekrallen angepasst, sodass diese in unterschiedlichen Höhen zur Montage des Führungseinsatzes gegenüber dem Klemmbügel verwendet werden können. Hierdurch ergibt sich der besondere Vorteil, dass ein- und dieselbe Halteeinrichtung für unterschiedliche Höhen von Plattenheizkörpern verwendbar sind. Darüber hinaus können Bauteiltoleranzen durch die Stellschraube infolge einer Feinjustierung ausgeglichen werden.

In Ausgestaltung der Erfindung ist vorgesehen, dass die Wandkonsole zur Aufnahme des Heizkörpers im unteren Bereich ein Aufnahmeelement aufweist, welches mittels einer Steckvorrichtung auswechselbar gestaltet ist, wobei das Aufnahmeelement zumindest eine, bevorzugt mehrere, an den Heizkörper angepasste Ausnehmungen, welche vorzugsweise sägezahnförmig ausgebildet sind, aufweist. Entsprechend der unteren Formgebung des Plattenheizkörpers können hierbei verschiedene Aufnahmeelemente verwendet werden, die in Abhängigkeit der Tiefe des Plattenheizkörpers mehrere Raststufen aufweisen, sodass mehrere Positionen zur Verfügung stehen, um den Plattenheizkörper im unteren Bereich aufzusetzen und anschließend mit dem Haltebügel zu verspannen.

In weiterer Ausgestaltung der Erfindung ist vorgesehen, dass die Stellschraube unterhalb des Kopfes eine Ringnut aufweist, welche zur Aufnahme eines elastischen Kragens einer Kunststoffscheibe vorgesehen ist, wobei die Kunststoffscheibe in einer Bohrung des Haltebügels einsitzt. Durch die Ringnut und Kunststoffscheibe wird die Stellschraube sicher gehalten und zudem gewährleistet, dass der Klemmbügel zusammen mit der Stellschraube bewegt wird, um beispielsweise die Verspannung zu lösen und den Plattenheizkörper zu demontieren.

Der besondere Vorteil dieser erfindungsgemäßen Haltevorrichtung besteht darin, dass infolge eines geschlitzten Gewindes innerhalb der Konsole und dem verwendeten Metalleinsatz genügend Elastizität gegeben ist, sodass die Stellschraube von oben durch den Metalleinsatz bzw. die Federzungen in das Gewinde, welches aufgrund zweier geteilten Hälften elastisch aufgebogen werden kann, eingedrückt werden kann, und zwar in einer Position, die der jeweiligen Höhe des Plattenheizkörpers entspricht, sodass anschließend zum Verspannen des Klemmbügels ggf. nur 1 - 2 Umdrehungen erforderlich sind, um die Stellschraube innerhalb des Gewindes mit Metalleinsatz zu verspannen. Im Normalfall sollte das Eindrücken der Stellschraube bereits zur Halterung ausreichend sein. Durch die Form des Klemmbügels im oberen Bereich einer U-förmig gebogenen Aufnahme ist ferner sicher gestellt, dass Klemmbügel den oberen Rand des Plattenheizkörpers sicher umgreift und nicht abrutschen kann.

Die Erfindung wird im Weiteren anhand der Figuren nochmals beschrieben.

Es zeigt
- Fig. 1: in zwei perspektivischen Ansichten die erfindungsgemäße Haltevorrichtung,
- Fig. 2: in zwei perspektivischen Ansichten einen Führungsein- satz,
- Fig. 3: in perspektivischen Ansichten die Stellschraube, den Hal- tebügel und den Führungseinsatz vor der Montage,
- Fig. 4: in mehreren perspektivischen Teilansichten Einzelschritte zum Zusammenbau der erfindungsgemäßen Haltevorrich- tung und
- Fig. 5: zwei perspektivische Ansichten zur Offenbarung der Funk- tionsweise der Stellschraube zur Montage eines nicht dar- gestellten Plattenheizkörpers.

Figur 1 zeigt in zwei perspektivischen Seitenansichten eine erfindungsgemäße höhenverstellbare Haltevorrichtung 1, bestehend aus einem anschraubbaren L-förmig gebogenen Winkelprofil 2 als Wandkonsole, einem Führungseinsatz 3 und einem Haltebügel 4 zur Befestigung eines nicht dargestellten Plattenheizkörpers. Das Winkelprofil 2 weist einen U-förmigen Querschnitt auf, wobei der rückwärtige Teil 8 des Winkelprofils 2 an einer Montagewand zu liegen kommt. Das Winkelprofil 2 ist im oberen Bereich gerade ausgeführt, während im unteren Bereich ein um ca. 90° gebogenes Winkelprofilende 9 eine horizontale Ausrichtung einnimmt. Die beiden ausgebildeten Schenkel 6, 7 verlaufen bis zu dem Winkelprofilende 9 und setzen sich in diesem fort. Zur Stabilitätserhöhung des Winkelprofilendes 9 ist eine Kerbe oder Sicke 10 vorgesehen, die beginnend im vertikalen Bereich des Winkelprofils 2 bis in das umgebogene Winkelprofilende 9 verläuft. Auf dem umgebogenen Winkelprofilende 9 ist ferner ein Aufnahmeelement 11 aufliegend befestigt, welches eine trapezförmige Ausformung 12 mit mehreren sägezahnförmigen Ausnehmungen 13 aufweist. Ein nicht dargestellter Plattenheizkörper kann in die einzelnen Ausnehmungen 13 eingesetzt werden und ermöglicht somit eine unverrückbare Aufnahme mit einem festen Wandabstand. Das Aufnahmeelement 11 ist hierbei in Ausgestaltung der Erfindung austauschbar ausgebildet und kann demzufolge an die unterschiedlichen Heizkörpervarianten durch unterschiedliche Ausnehmungen leichter angepasst werden. Im Wesentlichen ist das Aufnahmeelement 11 lediglich auf das Winkelprofilende 9 aufgeklipst und kann somit leicht ausgetauscht werden.

Im rückwärtigen Bereich 8 weist das Winkelprofil 2 zwei Bohrungen 14, 15 auf, die jeweils in einen Längsschlitz 16, 17 übergehen. Die Längsschlitze 16, 17 bzw. Bohrungen 14, 15 sind hierbei zum Aufsetzen auf bereits in die Wand eingeschraubte Schrauben vorgesehen, sodass nach dem Aufsetzen die gesamte Haltevorrichtung 1 im Schlitzbereich 16, 17 nach unten geschoben werden kann und nach Festziehen der Schraubbolzen unverrückbar auf der Wand befestigt ist.

Oberhalb der Bohrungen 14, 15 mit Längsschlitzen 16, 17 ist ein weiterer Durchbruch 18 in Form eines Längsschlitzes vorhanden, welcher zur unverlierbaren Aufnahme des Führungseinsatzes 3 vorgesehen ist. Die besondere Ausgestaltung des Führungseinsatzes ist aus Figur 2 entnehmbar und ebenso die Ausgestaltung des Haltebügels 4 aus Figur 3. Der Führungseinsatz 3 mit Haltebügel 4 wird vormontiert in das obere Kopfende des Winkelprofils 2 eingeschoben, wobei der Führungseinsatz 3 mit einer Auflageschulter 20 auf dem oberen Rand des Winkelprofils 2 zu liegen kommt. Gleichzeitig rastet eine Verriegelungsnase 21 in den Längsschlitz 18 ein, sodass eine unverlierbare Einheit zwischen Winkelprofil 2 und Führungseinsatz 3 mit Haltebügel 4 entsteht. Der Haltebügel 4, welcher den Heizkörper an der oberen Kante umschließt, besteht aus einem Profil mit einem Schenkel 30, der parallel zu dem Führungseinsatz 3 verläuft und, wie aus den nachfolgenden Figuren ersichtlich, einen Durchbruch 31 aufweist. Der Schenkel 30 ist im Weiteren mehrfach umgebogen und weist einen horizontalen Abschnitt 37 sowie einen auslaufenden Schenkel 32 mit einer oberen U-förmigen Aufnahme 33 in Richtung des Heizkörpers auf, um den oberen Rand zu umgreifen.

Durch den Durchbruch 31 hindurch ragen zwei entgegengesetzt ausgerichtete Haltekrallen 22, 23, die mit ihren Vorsprüngen den Durchbruch 31 des Haltebügels 4 hintergreifen. Ferner ist der Führungseinsatz 3 mit einer einstückig angeformten Konsole 25 ausgestattet, welche einen zylindrischen Ansatz 41 mit einem Schlitz 40 und einem Gewinde 24 aufweist. In einer Vertiefung 29 ist ein Metalleinsatz 26 aufgenommen. Der Metalleinsatz 26 ist U-förmig gebogen und besitzt zwei einander zugewandte Federzungen 27, 28, die bis in den Gewindeabschnitt des Gewindes 24 hinein ragen. In dieses Gewinde 24 ist eine Stellschraube 19 eingedreht, die ortsfest aber drehbar in dem Haltebügel 4 aufgenommen ist. Zur Sicherung der Stellschraube 19 ist eine Kunststoffscheibe 42 vorgesehen, welche in einer Bohrung 36 eingepresst ist und den Durchmesser soweit einengt, dass die Stellschraube 19 klemmend gehalten wird. Durch die Stellschraube 19 wird somit die Höhenverstellbarkeit des Klemmbügels 4 und damit eine Verspannung des Plattenheizkörpers mit der Haltevorrichtung 1 gewährleistet, sodass ein sicherer Halt gegeben ist. Figur 2 zeigt in zwei perspektivischen Ansichten den Führungseinsatz 3, wobei in der zweiten Ansicht dieser zusätzlich um 180° gedreht ist. Der Führungseinsatz 3 besteht im Wesentlichen aus einem quaderförmigen Grundkörper, der im oberen Abschnitt verbreitert ist, sodass eine Auflageschulter 20 entsteht. An diesem Grundkörper ist eine Konsole 25 einstückig angeformt, die zur Aufnahme des Schraubbolzens ein Gewinde 24 aufweist, In diesem speziellen Fall ist das Gewinde 24 durch einen Schlitz 40 unterteilt, sodass der zylindrische Ansatz 41 elastisch auseinander gebogen werden kann und die Möglichkeit eines Durchdrückens der Schraube ohne Drehbewegung besteht. Auf der Oberseite der Konsole ist eine Vertiefung 29 eingearbeitet, in die ein Metalleinsatz 26 eingelegt werden kann. Der Metalleinsatz 26 ist U-förmig gebogen und besitzt zwei Federzungen 27, 28, die bis in das Innengewinde 24 hineinragen und somit in den Gewindegängen der Stellschraube 19 zu liegen kommen. Aufgrund der gewählten Länge und der Elastizität besteht jedoch die Möglichkeit die Stellschraube 19 von oben durch das Gewinde 24 hindurch zu drücken und erst in der richtigen Position durch ein oder mehrere Umdrehungen innerhalb des Gewindes zu fixieren. Hierbei werden zur Unterstützung der Klemmwirkung, die auf die Konsole 25 gepressten Haltezungen 27, 28 herangezogen.

Der Grundkörper weist im Weiteren zwei elastische Krallen 22, 23 auf, die entgegen gesetzt ausgerichtet sind und in den vorhandenen Durchbruch 31 des Haltebügels 4 zur Verbindung der beiden Teile eingreifen können.

Figur 3 zeigt den aus Figur 2 bekannten Führungseinsatz 3 mit angeformter Haltekonsole 25 und Haltekrallen 22, 23 sowie den Klemmbügel 4 in Einzeldar stellung. Die Aussparung 31 des Klemmbügels 4 ist hierbei zur Aufnahme der Haltekrallen 22, 23 des Führungseinsatzes 3 vorgesehen und verfügt des Weiteren über Noppen 34, deren Abstand an die Größe der Haltekrallen 22, 23 angepasst ist und somit eine Vormontage in unterschiedlichen Positionen ermöglicht. Nach Zusammenbau der erfindungsgemäßen Haltevorrichtung 1 und Verschraubung mittels der ebenfalls dargestellten Stellschraube 19 wird der Haltebügel 4 relativ zum Führungseinsatz 3 verlagert bis die Haltekonsole 25 maximal am oberen Rand 35 des Durchbruchs 31 anliegt. Die Geometrie des Haltebügels 4 und des Führungseinsatzes 3 ist aber so aufeinander abgestimmt, dass eine Klemmwirkung zur Halterung des Plattenheizkörpers bereits früher eintritt. Im mittleren Abschnitt 37 des Haltebügels 4 ist eine Bohrung 36 ausgebildet, die zur Aufnahme der Stellschraube 19 vorgesehen ist, um die Höhenverstellung und Verspannung der Haltevorrichtung nach Montage des Plattenheizkörpers zu ermöglichen. In der Bohrung 36 ist eine Kunststoffscheibe 42 eingepresst, welche den freien Durchgang insoweit verringert, dass die Stellschraube 19 ortsfest gehalten wird.

Figur 4 zeigt in mehreren perspektivischen Ansichten unterschiedliche Positionen des Zusammenbaus der verschiedenen Komponenten, und zwar beginnend in der linken Teilfigur erfolgt zunächst die Montage des Metalleinsatzes 26 in der einstückig ausgebildeten Konsole 25, sodann die Verbindung des Führungseinsatzes 3 mit dem Haltebügel 4 und anschließendem Einschrauben bzw. Eindrücken der Stellschraube 19 in das vorgesehene Gewinde 24. Nach erfolgter Vormontage der gesamten Halteeinrichtung wird diese in die Wandkonsole 2 von oben eingeschoben bis die Schulter 20 des Führungseinsatzes 3 auf dem oberen Rand des Winkelprofils 2 zu liegen kommt.

Figur 5 zeigt in zwei perspektivischen Ansichten die letzten Montageschritte, wobei die U-förmig gebogene Aufnahme 33 des Haltebügels 4 auf einem nicht dargestellten Plattenheizkörpers zur Anlage an den oberen Rand gelangt. Zu diesem Zweck wird der Haltebügel 4 mit Hilfe der Stellschraube 19, welche in dem Gewinde 24 aufgenommen ist, soweit nach unten gedrückt, dass eine grobe Vormontage erfolgt. Durch einige wenige Umdrehungen mittels eines Schraubendrehers 43 wird im Anschluss daran eine Verspannung der Stellschraube 19 innerhalb des Gewindes 42 mit Metalleinsatz 26 bewirkt, sodass der gesamte Haltebügel 4 unverrückbar auf dem Plattenheizkörper aufliegt und nur durch Lösen der Stellschraube 29 wieder von dem oberen Rand des Plattenheizkörpers entfernt werden kann.

### Bezugszeichenliste

- 1: Haltevorrichtung
- 2: Winkelprofil
- 3: Führungseinsatz
- 4: Haltebügel
- 6: Schenkel
- 7: Schenkel
- 8: rückwärtiges Teil
- 9: Winkelprofilende
- 10: Sicke
- 11: Aufnahmeelement
- 12: Ausformung
- 13: Ausnehmung
- 14: Bohrung
- 15: Bohrung
- 16: Längsschlitz
- 17: Längsschlitz
- 18: Durchbruch
- 19: Stellschraube
- 20: Auflageschulter
- 21: Verriegelungsnase
- 22: Haltekralle
- 23: Haltekralle
- 24: Gewinde
- 25: Konsole
- 26: Metalleinsatz
- 27: Federzunge
- 28: Federzunge
- 29: Vertiefung
- 30: Schenkel
- 31: Aussparung
- 32: Schenkel
- 33: Aufnahme
- 34: Noppen
- 35: Rand
- 36: Bohrung
- 37: Abschnitt
- 40: Schlitz
- 41: Ansatz
- 42: Kunststoffscheibe

## Patentansprüche

1. Haltevorrichtung (1) für einen Heizkörper, insbesondere Plattenheizkörper, bestehend aus einer ortsfesten Wandkonsole und eine daran anordbare, verstellbare Halteeinrichtung mit einem Klemmbügel (4), wobei die Wandkonsole zumindest ein unteres Aufnahmeelement (11) für den Heizkörper aufweist,
**dadurch gekennzeichnet,**
**dass** die Halteeinrichtung einen in die Wandkonsole einrastenden Führungselnsatz (3) und der Klemmbügel (4) eine ortsfest aber drehbar gehaltene Stellschraube (15) aufweist, welche in ein Gewinde (24) des Führungseinsatzes (3) eingreift, sodass der Klemmbügel (4) gegenüber dem Führungseinsatz (3) höhenverstellbar ist.

2. Haltevorrichtung (1) nach Anspruch 1,
**dadurch gekennzeichnet,**
**dass** der Führungseinsatz (3) mit einer Verriegelungsnase (21) in einen Durchbruch (18) der Wandkonsole unverlierbar gehalten ist, wobei die Verrieglungsnase (21) gleichzeitig ein Widertager für den Führungseinsatz (3) bildet.

3. Haltevorrichtung (1) nach Anspruch 1 oder 2,
**dadurch gekennzeichnet,**
**dass** der Führungseinsatz (3) mit einer Auflageschulter (20) auf dem oberen Rand der Wandkonsole aufliegt.

4. Haltevorrichtung (1) nach einem der vorhergehenden Ansprüche,
**dadurch gekennzeichnet,**
**dass** der Klemmbügel (4) eine Aussparung (31) aufweist, in welcher der Führungseinsatz (3) verschiebbar gelagert ist, wobei zwei entgegengesetzt ausgerichtete Haltekrallen (22, 23) des Führungseinsatzes (3) die Aussparung (31) hintergreifen.

5. Haltevorrichtung (1) nach einem der vorhergehenden Ansprüche 1 bis 4, **dadurch gekennzeichnet,**
**dass** der Durchbruch (31) mehrere Raststufen in Form von Vorsprüngen oder Noppen (34) aufweist, wobei der Abstand der Raststufen zueinander an die Abmessungen der Haltekrallen (22, 23) angepasst ist.

6. Haltevorrichtung (1) nach einem der vorhergehenden Ansprüche,
**dadurch gekennzeichnet,**
**dass** der Führungseinsatz (3) eine einstückig angeformte Konsole (25) mit einem zylindrischen Ansatz (41) aufweist, welcher mittig durch einen Schlitz (24) geteilt
ist und ein Gewinde (24) aufweist, in das die Stellschraube (19) eingreift.

7. Haltevorrichtung (1) nach einem der Ansprüche 1 bis 6,
**dadurch gekennzeichnet,**
**dass** die Konsole (25) eine Vertiefung aufweist, in der ein Metalleinsatz (26) mit zwei Metallzungen (27, 28) aufgenommen ist, wobei die Enden der Metallzungen (27, 28) in das Gewinde (24) und damit in die Gewindegänge der Stellschraube (19) hineinragen.

8. Haltevorrichtung (1) nach einem der vorhergehenden Ansprüche,
**dadurch gekennzeichnet,**
**dass** der Klemmbügel (4) den Heizkörper mit seiner oberen, U-förmig gebogenen Aufnahme (33) übergreift.

9. Haltevorrichtung (1) nach einem der vorhergehenden Ansprüche,
**dadurch gekennzeichnet,**
**dass** das Aufnahmeelement (11) mittels einer Steckvorrichtung auswechselbar an der Wandkonsole angeordnet ist.

10. Haltevorrichtung nach einem der vorhergehenden Ansprüche,
**dadurch gekennzeichnet,**
**dass** das Aufnahmeelement (11) zumindest eine an den Heizkörper angepasste Ausnehmung (13), vorzugsweise mehrere sägezahnförmig ausgebildete Ausnehmungen (13), aufweist.

11. Haltevorrichtung (1) nach einem der vorhergehenden Ansprüche,
**dadurch gekennzeichnet,**
**dass** die Stellschraube (19) unterhalb ihres Kopfes eine Ringnut aufweist, in der ein elastischer Kragen einer Kunststoffscheibe (42) aufnehmbar ist, die in einer Bohrung (36) des Klemmbügels (4) einsetzbar ist.

## Claims

1. Holding device (1) for a radiator, in particular a flat radiator, consisting of a stationary wall bracket and an adjustable holding means that can be arranged at the latter and comprises a clamp (4), wherein the wall bracket comprises at least one lower receiving element (11) for the radiator,
**characterized in that**
the holding means comprises a guide insert (3) locking into place in the wall bracket, and the clamp (4) comprises a stationary, though rotatably retained adjusting screw (15) which engages a thread (24) of the guide insert (3), so that the height of the clamp (4) can be adjusted with respect to the guide insert (3).

2. Holding device (1) according to claim 1,
**characterized in that**
the guide insert (3) is captively held with a locking nose (21) in an opening (18) of the wall bracket, the locking nose (21) simultaneously forming an abutment for the guide insert (3).

3. Holding device (1) according to claim 1 or 2,
**characterized in that**
the guide insert (3) rests upon the upper edge of the wall bracket with a support shoulder (20).

4. Holding device (1) according to one of the preceding claims,
**characterized in that**
the clamp (4) comprises a recess (31) in which the guide insert (3) is movably held, wherein two oppositely oriented retaining claws (22, 23) of the guide insert (3) grip behind the recess (31).

5. Holding device (1) according to one of the preceding claims 1 to 4, **characterized in that**
the opening (31) comprises several locking steps in the form of projections or naps (34), the distance between the locking steps being adapted to the dimensions of the retaining claws (22, 23).

6. Holding device (1) according to one of the preceding claims,
**characterized in that**
the guide insert (3) comprises an integrally moulded console (25) having an extension (41) which is centrically divided by a slot (24) and comprises a thread (24) into which the adjusting screws (19) engage.

7. Holding device (1) according to one of the preceding claims,
**characterized in that**
the console (25) comprises an indentation in which a metal insert (26) with two metal tongues (27, 28) is received, wherein the ends of the metal tongues (27, 28) project into the thread (24) and thus into the turns of the adjusting screw (19).

8. Holding device (1) according to one of the preceding claims,
**characterized in that**
the clamp (4) grips over the radiator with its upper mounting (33) bent in a U-shape.

9. Holding device (1) according to one of the preceding claims,
**characterized in that**
the receiving element (11) is arranged at the wall bracket in an exchangeable manner by means of a plug-in device.

10. Holding device according to one of the preceding claims,
**characterized in that**
the receiving element (11) comprises at least one recess (13) adapted to the radiator, preferably several serrated recesses (13).

11. Holding device (1) according to one of the preceding claims,
**characterized in that**
the adjusting screw (19) comprises, underneath its head, a ring groove in which an elastic collar of a plastic washer (42) can be received, which can be inserted into a bore (36) of the clamp (4).

## Revendications

1. Dispositif de support (1) pour un radiateur, en particulier pour un radiateur à plaques, constitué d'une console murale fixe et équipement dei support réglable pouvant y être agencé avec un étrier de serrage (4), la console murale présentant au moins un élément de réception inférieur (11) pour le radiateur,
**caractérisé par le fait que** l'équipement de support présente un insert de guidage (3) s'encliquetant dans la console murale et l'étrier de serrage (4) présente une vis de réglage (15) maintenue fixe mais rotative, qui s'engage dans un filetage (24) de l'insert de guidage (3), de telle sorte que l'étrier de serrage (4) est réglable en hauteur par rapport à l'insert de guidage (3).

2. Dispositif de support (1) selon la revendication 1, **caractérisé par le fait que** l'insert de guidage (3) est maintenu de manière non détachable avec un mentonnet de verrouillage (21) dans un orifice (18) de la console murale, le mentonnet de verrouillage (21) formant simultanément un aboutement pour l'insert de guidage (3).

3. Dispositif de support (1) selon la revendication 1 ou 2, **caractérisé par le fait que** l'insert de guidage (3) repose avec un épaulement d'appui (20) sur le bord supérieur de la console murale.

4. Dispositif de support (1) selon l'une des revendications précédentes, **caractérisé par le fait que** l'étrier de serrage (4) présente un évidement (31), dans lequel l'insert de guidage (3) est monté coulissant, deux griffes de maintien (22, 23) de l'insert de guidage (3) orientées de manière opposée enserrent l'évidement (31).

5. Dispositif de support (1) selon l'une des revendications précédentes 1 à 4, **caractérisé par le fait que** l'orifice (31) présente plusieurs crans en forme d'ergots ou de picots (34), la distance des crans entre eux est adaptée aux dimensions des griffes de maintien (22, 23).

6. Dispositif de support (1) selon l'une des revendications précédentes, **caractérisé par le fait que** l'insert de guidage (3) présente une console (25) formée en un seul tenant avec un épaulement (41), qui est séparé en son milieu par un orifice (24) et présente un filetage (24) dans lequel s'engage la vis de réglage (19).

7. Dispositif de support (1) selon l'une des revendications précédentes, **caractérisé par le fait que** la console (25) présente un renfoncement, dans lequel un insert métallique (26) est inséré avec deux languettes métalliques (27, 28), les extrémités des languettes métalliques (27, 28) font saillie dans le filetage (24) et ainsi dans les pas de vis de la vis de réglage (19).

8. Dispositif de support (1) selon l'une des revendications précédentes, **caractérisé par le fait que** l'étrier de serrage (4) recouvre le radiateur avec son logement supérieur renflé en forme de U (33).

9. Dispositif de support (1) selon l'une des revendications précédentes, **caractérisé par le fait que** l'élément de réception (11) est disposé à l'aide d'un dispositif enfichable de manière amovible au niveau de la console murale.

10. Procédé de support selon l'une des revendications précédentes, **caractérisé par le fait que** l'élément de réception (11) présente au moins un évidement (13) adapté au radiateur, préférentiellement plusieurs évidements (13) en dents de scie.

11. Dispositif de support (1) selon l'une des revendications précédentes, **caractérisé par le fait que** la vis de réglage (19) présente une rainure périphérique sous sa tête, dans laquelle un rebord élastique d'un disque en matière synthétique (42) peut être réceptionné, qui peut être insérée dans un alésage (36) de l'étrier de serrage (4).
